# DEMANDE DE BREVET EUROPEEN

(11) **EP 0 229 569 A1**
(43) Date de publication de la demande: **22.07.1987**
(21) Numéro de dépôt: 86402930.1
(22) Date de dépôt: 24.12.1986
(51) Int. Cl.: A43B 3/16

(54) **Protège-talon pour chaussure d'automobiliste**

(30) Priorité: 24.12.1985 FR 8519518
(71) Demandeur: Dalbin, Viviane, F-34980 Saint Clément la Rivière (FR)
(72) Inventeur: Dalbin, Viviane, F-34980 Saint Clément la Rivière (FR)

(57) **Abrégé**

L'invention concerne un protège-talon pour la protection temporaire du talon et du haut de la chaussure des conducteurs de véhicules automobiles.

Il est constitué d'une partie souple 1, doublée d'un partie antidérapante 2, munie d'un ruban élastique 3, passé dans les glissières 4a, 4b, 4c pour le maintien de l'invention sur la chaussure et d'une partie souple 5 protègeant la couture médiane.

Le protège-talon est facile à mattre en oeuvre et s'adapte à toutes les chaussures d'homme et de femme.

## Description

La présente invention concerne un protège-talon destiné à des conducteurs de véhicules automobiles.

Il est connu que la conduite provoque à la longue l'usure du talon des chaussures. Afin de remédier à cet inconvénient, certains fabricants ont déjà créé des chaussures spéciales ou des protège-talons qui n'ont pu s'imposer jusqu'alors.

En conséquence, la présente invention a pour objet de créer une protection temporaire pour le talon qui n'oblige pas l'utilisateur à changer de chaussures ni à manipuler difficilement le protège-talon avant de prendre le volant et qui s'adapte à n'importe quelle forme de talon, ceci aussi bien pour l'homme que pour la femme.

Conformément à l'invention, le résultat est obtenu par un protège-talon qui est caractérisé en ce qu'il est constitué par une partie souple en matière synthétique ou naturelle ou matière analogue épousant la forme du talon et doublée d'un revêtement intérieur antidérapant. Ce protège-talon est maintenu en place par un ruban élastique ou par un dispositif de fixation analogue qui permet simultanément le réglage instantané en fonction du volume du talon.

Diverses caractéristiques de l'invention ressortent de la description détaillée qui suit.
La figure 1, montre la forme de réalisation d'un protège-talon suivant l'invention.
Les figures 2, 3, 4 et 5 montrent les différentes parties qui constituent l'invention.

Cette forme de réalisation du protège-talon est constituée par une partie en matière souple 1 doublée intérieurement d'une matière antidérapante 2 et d'un ruban élastique 3 ou analogue qui est glissé dans des coulisses 4 et qui maintient en place le protège-talon et assure le réglage instantané en fonction du volume du talon. Ce dispositif permet de coiffer temporairement et de toutes parts le talon et le haut de la chaussure de l'utilisateur. Une bande en matière souple 5 protège la couture médiane de la partie 1 et permet à l'invention de mieux épouser la forme du haut de la chaussure.

## Revendications

1.- Protège-talon pour la protection temporaire du talon et du haut de la chaussure des conducteurs de véhicules automobiles ou autres, qui est caractérisé en ce qu'il comprend en combinaison : - une pièce (1) en matériau souple dont la face interne destinée à se trouver au contact du talon est en matériau anti-dérapant ou est doublée d'un tel matériau (2) ; - des moyens de coulissement (4a, 4b, 4c) pour des portions de bande en matériau élastique, ménagés sur les bords latéraux de ladite pièce (1), d'une part, et d'autre part à sa base : - une bande (3) en matériau élastique insérée dans lesdits moyens de coulissement (4a, 4b, 4c) de telle manière qu'elle passe d'abord dans l'un des moyens de coulissement latéraux (4a ou 4c) de la pièce (1) susdite, puis est insérée dans les moyens de coulissement (4b) qui sont ménagés à la base de la pièce (1), par l'extrémité de ceux-ci qui est opposée à celle qui est au voisinage des premiers moyens de coulissement latéraux (4a ou 4c), puis est insérée à la sortie de l'extrémité desdits moyens de coulissement à la base (4b), qui est voisine des premiers moyens de coulissement latéraux (4a ou 4c), à l'extrémité inférieure des deuxièmes moyens de coulissement latéraux (4c ou 4a), pour ressortir à l'extrémité supérieure libre des mêmes deuxièmes moyens de coulissement latéraux.

2.- Protège-talon selon la revendication 1, caractérisé en ce que l'insertion de ladite bande (3) en matériau élastique dans les moyens de coulissement (4b) situés à la base de la pièce (1) est réalisée de manière à former une double boucle coulissante de longueur réglable, à la base de la pièce (1).

3.- Protège-talon selon la revendication 2, caractérisé en ce que les deux boucles coulissantes de longueur variable susdites sont croisées.

4.- Protège-talon selon l'une quelconque des revendications 1 à 3, caractérisé en ce qu'il comprend une bande en matière souple (5) qui protège une couture médiane de la pièce (1).
